# EUROPÄISCHE PATENTSCHRIFT

(11) **EP 2 339 700 B1**
(45) Veröffentlichungstag und Bekanntmachung des Hinweises auf die Patenterteilung: **25.06.2014**
(21) Anmeldenummer: 10015972.2
(22) Anmeldetag: 22.12.2010
(51) Int. Cl.: H04R 25/00, H01R 13/625, H01R 13/622

(54) **Verbinder, Verbinderbuchse und Steckanschluss für ein Hörgerät**
Connector, connector socket and plug connection for a hearing aid
Connecteur, douille de connecteur et raccordement enfichable pour un appareil auditif

(30) Priorität: 23.12.2009 DE 102009060307
(43) Veröffentlichungstag der Anmeldung: 29.06.2011
(73) Patentinhaber: Yamaichi Electronics Deutschland GmbH, 85609 Aschheim-Dornach (DE)
(72) Erfinder: Pommerenke, Lars, 83093 Bad Endorf (DE); Quiter, Michael, 57482 Wenden (DE)
(74) Vertreter: Müller-Boré & Partner Patentanwälte PartG mbB

(56) Entgegenhaltungen:
- EP-A1- 1 414 272
- WO-A2-2008/034134
- CH-A5- 669 296
- DE-A1- 3 940 230
- DE-A1- 10 352 159
- FR-A5- 2 091 741
- US-A- 5 404 407

## Beschreibung

Die vorliegende Erfindung betrifft einen Steckanschluß für ein Hörgerät, das heißt, einen Verbinder und eine zugehörige Verbinderbuchse, um ein Kabel an ein Hörgerät, insbesondere ein hinter dem Ohr (hdO) zu tragendes Hörgerät anzuschließen.

Ein Hörgerät ist mit zumindest einem Audioanschluß versehen, um ein elektrisches Signal von einem Radio, Fernseher oder dergleichen in das Hörgerät einzuspeisen. Des weiteren kann das Hörgerät eventuell über ein eingespeistes Signal programmierbar sein. Weil das zugehörige Audio- oder Programmierkabel nicht dauerhaft an dem Hörgerät angebracht werden soll, ist ein Stecker zum Lösen des Kabels von dem Hörgerät erforderlich. Ein derartiger Stecker sollte eine sichere Kontaktierung selbst unter schwierigen Bedingungen wie hohe Luftfeuchtigkeit etc. gewährleisten.

DE 103 52 159 A1 offenbart eine Steckverbinderkupplung für Sensoren mit einem ersten Kupplungskörper mit ersten Rastmitteln eines Bajonettverschlusses und einem zweiten Kupplungskörper mit zweiten Rastmitteln eines Bajonettverschlusses.

DE 39 40 230 A1 offenbart eine Steckeranordnung für ein mehradriges Kabel mit einem Steckerkern, der einen inneren Kernkörper aufweist. Kontaktelemente sind in radial nach außen hin offene kanalförmige Ausnehmungen des Kernkörpers eingelegt und ein äußerer Führungsring verschließt die Ausnehmungen.

<FR-A-2091741> offenbart einen Verbinder für ein Thermopaar. Die Verbinderbuchse hat einen Vorsprung (10) mit Kontaktelementen (3) an einem Aussenumfang des Vorsprungs und ein Eingriffsmittel (23) zum in Eingriff treten mit einem komplementären Verbinder.

<EP-A-1414272> offenbart eine Schneid-Klemm-Verbindung an dem Gehäuse eines Hörgeräts. Die Schneidklemme besitzt einen zylinderförmigen Grundkörper (10), an dessen Aussenumfang mehrere Schneiden (11) angebracht sind. Der Grundköper offenbart einen Dorn (14), dieser Dom dient den Kabel des Gegenverbinders zur Kontaktierung und zur Befestigung

Die Aufgabe der Erfindung besteht somit in der Schaffung einer Verbinderbuchse zum Verbinden eines Kabels mit einem Hörgerät, die selbst unter erschwerten Bedingungen eine sichere Kontaktierung ermöglicht. Des weiteren soll eine hohe Zyklenzahl über einen langen Zeitraum mit dem Verbinder und der Verbinderbuchse erzielt werden können.

Diese Aufgabe wird durch die Merkmale der unabhängigen Ansprüche gelöst. Vorteilhafte Weiterbildungen der Erfindung sind in den abhängigen Ansprüchen definiert.

### Verbinder gemäß einem Aspekt

Gemäß einem Aspekt wird ein Verbinder insbesondere für ein Hörgerät geschaffen, der folgendes aufweist:
ein rohrförmiges bzw. zylindrisches Gehäuse;
mindestens einen Kontakt, der in einem Inneren, insbesondere an einem Innenumfang des rohrförmigen Gehäuses angeordnet ist; und
eine drehbare Hülse, die an einem Außenumfang des rohrförmigen Gehäuses angeordnet ist und gegenüber dem rohrförmigen Gehäuse um zumindest einen vorgegebenen Winkel drehbar ist und Eingriffsmittel zum in Eingriff treten mit einer komplementären Verbinderbuchse aufweist.

Indem der Kontakt im Inneren, insbesondere an einem Innenumfang des rohrförmigen Gehäuses angeordnet ist, während die drehbare Hülse die Eingriffsmittel aufweist, wird die Kontaktierung einerseits und die Fixierung andererseits durch unterschiedliche Bauelemente erfüllt. Da die drehbare Hülse relativ zu den Kontakten drehbar gelagert ist, wird die sichere Kontaktierung des Kontakts nicht durch das Fixier- oder Befestigungs- oder Eingriffsmittel beeinträchtigt. Darüber hinaus ist ein Verschleiß des Kontaktes vermindert, weil während der Fixierung kein Schleifen des Kontakts auftritt.

### Ausführungsformen des Verbinders

Vorzugsweise weisen die Eingriffsmittel ein Paar Vorsprünge auf, die an einem Außen- oder Innenumfang der drehbaren Hülse angeordnet sind. Indem die Eingriffsmittel vorzugsweise ein Paar Vorsprünge in der Gestalt eines Bajonettverschlusses aufweisen, wird eine hervorragende Fixierung des Verbinders an der komplementären Verbinderbuchse gewährleistet und gleichzeitig eine sichere Kontaktierung erzielt.

Vorzugsweise ist der Kontakt als Blattfeder ausgebildet und vorzugsweise parallel zu einer Längsachse des rohrförmigen Gehäuses angeordnet.

Weiter bevorzugt ist eine Vielzahl von Kontakten angeordnet, vorzugsweise vier Kontakte, und die Kontakte sind vorzugsweise im wesentlichen in gleichen Winkelabständen an dem Innenumfang des rohrförmigen Gehäuses angeordnet. Vorzugsweise ist jeder Kontakt als Blattfeder ausgebildet.

Vorzugsweise weist die drehbare Hülse an einem vorderen Abschnitt ein erstes Dichtelement zum Abdichten gegenüber einem komplementären Gehäuse oder einer komplementären Verbinderbuchse auf und/oder an einem Innenumfang ein zweites Dichtelement zum Abdichten gegenüber dem rohrförmigen Gehäuse auf. Das erste Dichtelement kann ein O-Ring sein. Das zweite Dichtelement kann ein O-Ring sein, der einen Außendurchmesser von etwa 2 bis 5 mm, vorzugsweise von 3 bis 4 mm, am besten von etwa 3,8 mm hat.

Indem ein erstes und/oder zweites Dichtelement insbesondere in Gestalt eines einfachen O-Rings angeordnet ist, ist die Kontaktierungsstelle im wesentlichen vollkommen nach außen abgedichtet. Somit können selbst in hoher Luftfeuchtigkeit oder feuchter Umgebung Kontaktierungsprobleme vermieden werden.

### Verbinderbuchse gemäß der Erfindung

Gemäß einem weiteren Aspekt wird eine komplementäre Verbinderbuchse geschaffen, die mit dem zuvor beschriebenen Verbinder verbindbar und kontaktierbar ist. Dabei dient die Verbinderbuchse insbesondere zum Anordnen in einem Gehäuse eines Hörgeräts und weist folgendes auf:
einen Vorsprung;
zumindest ein Kontaktelement, das an einem Außenumfang des Vorsprungs angeordnet ist; und
ein Eingriffsmittel zum in Eingriff treten mit einem komplementären Verbinder,
*wobei das Kontaktelement in einer Nut des Vorsprungs angeordnet ist, die sich parallel zu einer Längsachse des Vorsprungs erstreckt und der Führung eines komplementären Verbinders dient*

### Ausführungsformen der Verbinderbuchse

Vorzugsweise weist das Eingriffsmittel zumindest eine Führungsnut, am besten ein Paar Führungsnuten auf.

Vorzugsweise ist eine Vielzahl von Kontaktelementen angeordnet, insbesondere können vier Kontaktelemente angeordnet sein, und die Kontaktelemente sind vorzugsweise im wesentlichen in gleichen Winkelabständen an dem Außenumfang des Vorsprungs angeordnet.

Ein weiterer Aspekt betrifft einen Steckanschluß umfassend den Verbinder und die erfindungsgemäße Verbinderbuchse.

### Figurenbeschreibung

Die Erfindung wird nun anhand eines Ausführungsbeispiels unter Bezugnahme auf die beigefügten Zeichnungen näher erläutert.
Figur 1 zeigt ein Hörgerät mit darin eingebauter Verbinderbuchse sowie ein Kabel mit einem komplementären Verbinder.
Figur 2 zeigt eine perspektivische Ansicht der Verbinderbuchse und des zugehörigen Verbinders.
Figur 3 zeigt eine weitere perspektivische Ansicht der Verbinderbuchse und des Verbinders.
Figur 4 zeigt eine Schnittansicht entlang einer Längsachse des Verbinders.
Figur 5 zeigt eine perspektivische Ansicht der Verbinderbuchse.

Wie in **Figur 1** gezeigt ist, weist ein Hörgerät 7 eine Verbinderbuchse 8 auf, die mit einem Verbinder 1, an den ein Kabel 5 angeschlossen ist, verbindbar ist. Auf diese Weise wird eine lösbare elektrische Verbindung des Kabels 5 mit dem Hörgerät 7 geschaffen.

**Figur 2** zeigt eine perspektivische Ansicht des Verbinders 1 und der Verbinderbuchse 8, wenn diese nicht in das Hörgerät 7 eingebaut ist. In anderen Worten zeigt Figur 2 einen Steckanschluß für ein Hörgerät, der den Verbinder 1 und die Verbinderbuchse 2 umfaßt. Der Steckanschluß ist ohne Hörgerät dargestellt. Der Steckanschluß hat eine Gesamtlänge von etwa 4 bis 8 mm, vorzugsweise von 5 bis 7 mm, am besten etwa 6mm und eine Breite von etwa 2 bis 5 mm, vorzugsweise von etwa 3 bis 4 mm, am besten etwa 3,5 mm.

Die Verbinderbuchse 8 hat einen Vorsprung 82, an dessen Außenumfang Kontaktelemente 88 angeordnet sind. In dem gezeigten Ausführungsbeispiel sind vier Kontaktelemente 88 in gleichen Winkelabständen, das heißt in 90° Intervallen am Außenumfang des Vorsprungs 82 angeordnet. Die Erfindung ist jedoch nicht hierauf beschränkt, sondern es kann auch nur ein Kontaktelemente 88 oder es können zwei, drei oder mehr als vier Kontaktelemente 88 je nach Anforderungen angeordnet werden.

Vorzugsweise sind die Kontaktelemente 88 in einer Nut 86 angeordnet. Diese Nut 86 dient der Führung des komplementären Verbinders, um Kontakte 20 (siehe Figur 3) mit den Kontaktelementen 88 der Verbinderbuchse 8 in Kontakt zu bringen. Darüber hinaus werden die Kontaktelemente 88 durch das Einbetten in der Nut 86 vor Beschädigungen wie beispielsweise Verbiegen geschützt.

Des weiteren weist die Verbinderbuchse 8 Eingriffsmittel 84 zum Ineingrifftreten mit Eingriffsmitteln 32 (siehe Figur 3) des komplementären Verbinders 1 auf. Die Eingriffsmittel 84 sind vorzugsweise als ein Paar Führungsnuten ausgebildet, das heißt, als ein sogenannter Bajonettverschluß. Diese Führungsnut hat einen Nutabschnitt, der sich von einer Vorderseite der Verbinderbuchse 8 entlang der Längsachse der Verbinderbuchse 8 nach hinten erstreckt und daran schließt ein weiterer Nutabschnitt an, der sich im wesentlichen in Umfangsrichtung der Verbinderbuchse 8 erstreckt. Auf diese Weise kann ein komplementäres Eingriffmittel 32 in die Führungsnut eingeführt und entlang dem Umfang der Verbinderbuchse 8 verdreht werden, um den komplementären Verbinder 1 an der Verbinderbuchse 8 zu fixieren.

Wie des weiteren insbesondere in **Figur 3** und **Figur 4** gezeigt ist, weist der Verbinder 1 ein rohrförmiges Gehäuse 10 auf, an dessen Innenumfang Kontakte 20 angeordnet sind. Hier sind wiederum vorzugsweise vier Kontakte in gleichmäßigen Winkelabständen, das heißt in 90° Intervallen am Innenumfang des rohrförmigen Gehäuses 10 verteilt angeordnet. Es können jedoch insbesondere in Übereinstimmung mit einer komplementären Verbinderbuchse 8 auch nur ein Kontakt 20, zwei, drei oder mehr als vier Kontakte 20 angeordnet werden.

Die Kontakte 20 sind vorzugsweise als Blattfedern ausgeführt, um sich während der Kontaktierung mit den Kontaktelementen 88 der Verbinderbuchse 8 elastisch zu verformen, so daß die Federkraft eine sichere Kontaktierung gewährleistet. Die Blattfeder der Kontakte 20 hat vorzugsweise einen Rechteckquerschnitt und hat an einem vorderen Bereich einen Knick, um sich gegenüber dem rohrförmigen Gehäuse 10 abzustützen. Im Bereich des Knicks erfolgt die Kontaktierung des Kontakts 20 mit den Kontaktelementen 88, wenn das rohrförmige Gehäuse 10 in die Verbinderbuchse 8 eingeführt wird.

Die Erfindung ist jedoch nicht hierauf beschränkt. Es können auch anstatt der Kontakte 20 die Kontaktelemente 88 als Blattfeder ausgebildet sein.

Des weiteren ist an einem Außenumfang des rohrförmigen Gehäuses 10 eine drehbare Hülse 30 angeordnet, die zumindest um einen vorgegebenen Winkel gegenüber dem rohrförmigen Gehäuse 10 drehbar angeordnet ist.

Wie des weiteren in Figur 3 gezeigt ist, ist an einem Außenumfang der drehbaren Hülse 30 ein Paar Vorsprünge als Eingriffsmittel 32 angeordnet. Beim Einsetzen des Verbinders 1 in die Verbinderbuchse 8 treten diese Eingriffsmittel 32 in die Führungsnut der Eingriffsmittel 84 der Verbinderbuchse 8 ein und durch Verdrehen der drehbaren Hülse wird der Verbinder 1 an der Verbinderbuchse 8 gesichert.

Es ist anzumerken, daß während dem Verdrehen der drehbaren Hülse im wesentlichen kein Schleifen oder Reiben der Kontakte 20 an den Kontaktelementen 88 auftritt. Folglich wird ein Verschleiß der Kontakte 20 und der Kontaktelemente 88 beim Verbinden des Verbinders 1 mit der Verbinderbuchse 8 minimiert. In anderen Worten wird ein Verschleiß der Kontakte 20 und Kontaktelemente 88 vermindert, indem nach deren Kontaktierung durch Einstecken des Verbinders 1 in die Verbinderbuchse 8 im wesentlichen kein Schleifen oder Reiben der Kontakte 20 an den Kontaktelementen 88 mehr auftritt, weil die Fixierung des Verbinders 1 an der Verbinderbuchse 8 über die drehbare Hülse 30 und die Verlagerung der Eingriffsmittel 32 innerhalb der Führungsnut der Eingriffsmittel 84 erfolgt.

Vorzugsweise ist die drehbare Hülse 30 des weiteren an einem Außenumfang mit einem Dichtelement 40 versehen, um in einem Innenumfang eines Gehäuses des Hörgeräts 7 (oder alternativ in einem Innenumfang der Verbinderbuchse 8) abzudichten. Des weiteren ist die drehbare Hülse 30 vorzugsweise an einem Innenumfang mit einem zweiten Dichtelement 42 gegenüber dem rohrförmigen Gehäuse 10 abgedichtet. Das erste und zweite Dichtungselement 40, 42 bestehen vorzugsweise aus einem O-Ring, insbesondere einem O-Ring aus Neopren oder einem anderen geeigneten Gummi, Silikon oder dergleichen. Auf diese Weise wird die Kontaktierungsstelle zwischen den Kontakten 20 und den Kontaktelementen 88 gegenüber der Umgebung hervorragend abgedichtet.

Vorzugsweise ist des weiteren ein Abdichtelement 52 zum Abdichten des Kabels 5 gegenüber dem rohrförmigen Gehäuse 10 angeordnet. Dieses Abdichtelement 52 ist vorzugsweise ein Formteil aus Gummi, Silikon oder dergleichen.

Weiter bevorzugt weist das rohrförmige Gehäuse 10 Rastmittel 14, insbesondere vier Rastmittel 14 auf, um die drehbare Hülse 30 an dem rohrförmigen Gehäuse 10 zu sichern. Die Rastmittel 14 sind vorzugsweise elastisch verformbar, um zum Verringern ihres Außenumfangs zueinander verformbar zu sein.

Die drehbare Hülse 30 wird dabei vorzugsweise derart montiert, daß die Rastmittel 14 elastisch derart nach innen verformt werden, daß die drehbare Hülse 30 auf das rohrförmige Gehäuse 10 aufgeschoben werden kann. Die Rastmittel 14 werden elastisch zurückgestellt, wenn die drehbare Hülse 30 vollständig auf das rohrförmige Gehäuse 10 aufgeschoben ist und die Rastmittel 14 sichern auf diese Weise die drehbare Hülse 30 an dem rohrförmigen Gehäuse 10.

Die drehbare Hülse 30 hat vorzugsweise an einem Außenumfang einen Griffabschnitt beispielsweise in der Gestalt eines Quadrats. Die Erfindung ist jedoch nicht hierauf beschränkt. Der Griffabschnitt der drehbaren Hülse 30 kann auch eine Kreisform mit einer entsprechenden Rändelung für eine gute Greifbarkeit oder andere Greifmittel aufweisen.

Die Kontakte 20 werden vorzugsweise über (nicht gezeigte) Crimpabschnitte mit einer Litze des Kabels 5 verbunden. Dasselbe gilt für die Kontaktelemente 88 der Verbinderbuchse 8. Alternativ können diese Kontaktelemente 88 jedoch auch mit einer Platine oder dergleichen des Hörgeräts 7 verlötet oder verschraubt werden. Des weiteren ist es möglich, die Kontaktelemente 88 im voraus an dem Hörgerät 7 vorzusehen und diese Kontaktelemente 88 beim Einsetzen der Verbinderbuchse 8 in das Hörgerät 7 in entsprechende Öffnungen 89 der Verbinderbuchse 8 einzuführen.

Obwohl in dem gezeigten Ausführungsbeispiel die Eingriffsmittel 32 an einem Außenumfang der drehbaren Hülse 30 angeordnet sind, können diese auch an einem Innenumfang der drehbaren Hülse 30 angeordnet werden. Des weiteren kann die Führungsnut des Eingriffsmittels 84 der Verbinderbuchse 8 auch an dem Verbinder 1 angeordnet sein und die Vorsprünge des Eingriffsmittels 32 der drehbaren Hülse 30 in diesem Fall an der Verbinderbuchse 8 angeordnet werden. Des weiteren können die Kontakte 20 auch mit einer Litze des Kabels 5 verlötet oder verschraubt werden anstatt gecrimpt zu werden.

**Figur 5** zeigt ferner eine perspektivische Detailansicht der Verbinderbuchse 8. In Figur 2 sind der Vorsprung 82, die Eingriffmittel 84, die Nuten 86 sowie die Kontaktelemente 88 dargestellt. Wie aus Figur 5 ersichtlich ist, sind die Kontaktelemente 88 in den entsprechenden Nuten 86 des Vorsprungs 82 angeordnet und dort fixiert. Hierbei sind die Kontaktelemente 88 derart festgelegt, daß die Kontakte 20 jeweils die entsprechenden Kontaktelemente 88 kontaktieren können und eine genügend hohe Anpreßkraft zwischen den Kontakten 20 jeweils dem entsprechenden Kontaktelement 88 vorliegt, so daß ein elektrische Kontakt sichergestellt ist. Die Kontaktpresskraft beträgt dabei etwa 0,5 bis 2 N, vorzugsweise 0,7 bis 1,5 N, am besten etwa 1 N.

### Bezugszeichenliste

- 1: Verbinder
- 10: rohrförmiges Gehäuse
- 12: Nut
- 14: Rastmittel
- 20: Kontakt
- 30: drehbare Hülse
- 32: Eingriffsmittel
- 40: erstes Dichtelement
- 42: zweites Dichtelement
- 5: Kabel
- 52: Abdichtelement
- 7: Hörgerät
- 8: Verbinderbuchse
- 82: Vorsprung
- 84: Eingriffsmittel
- 86: Nut
- 88: Kontaktelement
- 89: Öffnung

## Patentansprüche

1. Verbinderbuchse (8) zum Anordnen in einem Gehäuse eines Hörgeräts (7), wobei die Verbinderbuchse (8) folgendes aufweist:
einen Vorsprung (82);
zumindest ein Kontaktelement (88), das an einem Außenumfang des Vorsprungs (82) angeordnet ist; und
ein Eingriffsmittel (84) zum in Eingriff treten mit einem komplementären Verbinder (1), **dadurch gekennzeichnet dass**:
das Kontaktelement (88) in einer Nut (86) des Vorsprungs (82) angeordnet ist, die sich parallel zu einer Längsachse des Vorsprungs (82) erstreckt und
der Führung eines komplementären Verbinders (1) dient.

2. Verbinderbuchse (8) nach Anspruch 1, wobei das Eingriffsmittel (84) zumindest eine Führungsnut, vorzugsweise ein Paar Führungsnuten aufweist.

3. Verbinderbuchse (8) nach einem der vorherigen Ansprüche 1 bis 2, wobei eine Vielzahl von Kontaktelementen (88) angeordnet ist, vorzugsweise vier Kontaktelemente (88), und die Kontaktelemente (88) vorzugsweise im wesentlichen in gleichen Winkelabständen an dem Außenumfang des Vorsprungs (82) angeordnet sind.

4. Steckanschluß umfassend eine Verbinderbuchse (8) nach einem der vorherigen Ansprüche 1 bis 3 und einen Verbinder (1) mit:
einem rohrförmigen Gehäuse (10);
mindestens einem Kontakt (20), der in einem Inneren des rohrförmigen Gehäuses (10) angeordnet ist; und
einer drehbaren Hülse (30), die an einem Außenumfang des rohrförmigen Gehäuses (10) angeordnet ist und gegenüber dem rohrförmigen Gehäuse (10) um zumindest einen vorgegebenen Winkel drehbar ist und Eingriffsmittel (32) zum in Eingriff treten mit der Verbinderbuchse (8) aufweist.

5. Steckanschluß nach Anspruch 4, wobei die Eingriffsmittel (32) ein Paar Vorsprünge aufweisen, die an einem Außen- oder Innenumfang der drehbaren Hülse (30) angeordnet sind.

6. Steckanschluß nach einem der vorherigen Ansprüche 4 oder 5, wobei der Kontakt (20) des Verbinders (1) als Blattfeder ausgebildet ist und vorzugsweise parallel zu einer Längsachse des rohrförmigen Gehäuses (10) angeordnet ist oder das Kontaktelement (88) der Verbinderbuchse (8) als Blattfeder ausgebildet ist.

7. Steckanschluß nach einem der vorherigen Ansprüche 4 bis 6, wobei eine Vielzahl von Kontakten (20) angeordnet ist, vorzugsweise vier Kontakte (20), und die Kontakte (20) vorzugsweise im wesentlichen in gleichen Winkelabständen an dem Innenumfang des rohrförmigen Gehäuses (10) angeordnet sind.

8. Steckanschluß nach einem der vorherigen Ansprüche 4 bis 7, wobei die drehbare Hülse (30) an einem vorderen Abschnitt ein erstes Dichtelement (40) zum Abdichten gegenüber einem komplementären Gehäuse oder der komplementären Verbinderbuchse (8) und/oder an einem Innenumfang ein zweites Dichtelement (42) zum Abdichten gegenüber dem rohrförmigen Gehäuse (10) aufweist.

## Claims

1. A connector socket (8) for arrangement in a housing of a hearing aid (7), wherein the connector socket (8) has the following:
a projection (82);
at least one contact element (88), which is arranged on an outer circumference of the projection (82); and
an engaging means (84) for engaging with a complementary connector (1), **characterized in that**:
the contact element (88) is arranged in a groove (86) of the projection (82), the groove extending parallel to a longitudinal axis of the projection (82) and serving to guide a complementary connector (1).

2. The connector socket (8) according to claim 1, wherein the engaging means (84) has at least one guide groove, preferably a pair of guide grooves.

3. The connector socket (8) according to one of the previous claims 1 to 2, wherein a plurality of contact elements (88) is arranged, preferably four contact elements (88), and the contact elements (88) are preferably arranged mainly at identical angular distances on the outer circumference of the projection (82).

4. A plug connection comprising a connector socket (8) according to one of the previous claims 1 to 3 and a connector (1) with:
a tubular housing (10);
at least one contact (20), which is arranged in an inside of the tubular housing (10); and
a rotatable shell (30), which is arranged on an outer circumference of the tubular housing (10) and is rotatable around at least one specified angle with respect to the tubular housing (10) and has engaging means (32) for engaging with the connector socket (8).

5. The plug connection according to claim 4, wherein the engaging means (32) have a pair of projections, which are arranged on an outer or inner circumference of the rotatable shell (30).

6. The plug connection according to one of the previous claims 4 or 5, wherein the contact (20) of the connector (1) is designed as a leaf spring and is preferably arranged parallel to a longitudinal axis of the tubular housing (10) or the contact element (88) of the connector socket (8) is designed as a leaf spring.

7. The plug connection according to one of the previous claims 4 to 6, wherein a plurality of contacts (20) is arranged, preferably four contacts (20), and the contacts (20) are preferably arranged mainly at identical angular distances on the inner circumference of the tubular housing (10).

8. The plug connection according to one of the previous claims 4 to 7, wherein the rotatable shell (30) has on a front section a first sealing element (40) for sealing with respect to a complementary housing or the complementary connector socket (8) and/or has on an inner circumference a second sealing element (42) for sealing with respect to the tubular housing (10).

## Revendications

1. Douille de connecteur (8) destinée à être montée dans un boîtier d'un appareil auditif (7), la douille de connecteur (8) présentant :
une saillie (82) ;
au moins un élément de contact (88) agencé sur le pourtour extérieur de la saillie (82) ; et
un moyen d'engagement (84) pour l'engagement avec un connecteur complémentaire (1), **caractérisée en ce que** :
l'élément de contact (88) est agencé dans une rainure (86) de la saillie (82), la rainure s'étendant parallèlement à un axe longitudinal de la saillie (82) et servant à guider un connecteur complémentaire (1).

2. Douille de connecteur (8) selon la revendication 1, dans laquelle le moyen d'engagement (84) présente au moins une rainure de guidage, de préférence une paire de rainures de guidage.

3. Douille de connecteur (8) selon l'une des revendications précédentes 1 à 2, dans laquelle sont agencés une pluralité d'éléments de contact (88), de préférence quatre éléments de contact (88), et les éléments de contact (88) sont de préférence agencés selon des écarts angulaires quasiment identiques sur le pourtour extérieur de la saillie (82).

4. Raccordement enfichable comprenant une douille de connecteur (8) selon l'une des revendications précédentes 1 à 3 ainsi qu'un connecteur (1), avec :
un boîtier tubulaire (10) ;
au moins un contact (20) agencé dans un intérieur du boîtier tubulaire (10) ; et
une douille rotative (30) agencée sur un pourtour extérieur du boîtier tubulaire (10) et rotative selon au moins un angle prédéfini par rapport au boîtier tubulaire (10), et présentant des moyens d'engagement (32) pour l'engagement avec la douille de connecteur (8).

5. Raccordement enfichable selon la revendication 4, dans lequel les moyens d'engagement (32) présentent une paire de saillies agencées sur un pourtour extérieur ou intérieur de la douille rotative (30).

6. Raccordement enfichable selon l'une des revendications précédentes 4 ou 5, dans lequel le contact (20) du connecteur (1) est conçu comme un ressort à lames et agencé de préférence parallèlement à un axe longitudinal du boîtier tubulaire (10), ou dans lequel l'élément de contact (88) de la douille de connecteur (8) est conçu comme un ressort à lames.

7. Raccordement enfichable selon l'une des revendications précédentes 4 à 6, dans lequel sont agencés une pluralité de contacts (20), de préférence quatre contacts (20), et les contacts (20) sont de préférence agencés selon des écarts angulaires quasiment identiques sur le pourtour intérieur du boîtier tubulaire (10).

8. Raccordement enfichable selon l'une des revendications précédentes 4 à 7, dans lequel la douille rotative (30) présente un premier élément d'étanchéité (40) sur une section avant, pour assurer l'étanchéité par rapport à un boîtier complémentaire ou la douille de connecteur (8) complémentaire, et/ou un deuxième élément d'étanchéité (42) sur un pourtour intérieur, pour assurer l'étanchéité par rapport au boîtier tubulaire (10).
